# EUROPÄISCHE PATENTSCHRIFT

(11) **EP 1 738 068 B1**
(45) Veröffentlichungstag und Bekanntmachung des Hinweises auf die Patenterteilung: **24.08.2011**
(21) Anmeldenummer: 05707867.7
(22) Anmeldetag: 27.01.2005
(51) Int. Cl.: F02M 37/10

(54) **FÖRDEREINHEIT**
DELIVERY UNIT
UNITE D'ACHEMINEMENT

(30) Priorität: 03.03.2004 DE 102004010358
(43) Veröffentlichungstag der Anmeldung: 03.01.2007
(73) Patentinhaber: Continental Automotive GmbH, 30165 Hannover (DE)
(72) Erfinder: BARZ, Torsten, 63477 Maintal-Wachenbuchen (DE); HOFFMANN, Joachim, 66822 Lebach (DE)
(86) Internationale Anmeldenummer: PCT/EP2005/050349
(87) Internationale Veröffentlichungsnummer: WO 2005/085623

(56) Entgegenhaltungen:
- DE-A1- 19 915 255
- US-A- 6 155 793
- US-A1- 2003 206 814
- US-B1- 6 260 543
- US-B1- 6 464 872
- US-B1- 6 502 558

## Beschreibung

Gegenstand der Erfindung ist eine Fördereinheit mit einem Schwalltopf, einer darin angeordneten Kraftstoffpumpe und einem am Boden des Schwalltopfes angeordneten radial angeströmten Filter, welcher von axial vom Boden des Schwalltopfes abstehenden Formelementen gebildet ist, so dass zwischen jeweils zwei benachbarten Formelementen jeweils ein axial verlaufender Spalt ausgebildet ist, und der eine im Boden des Schwalltopfes angeordnete Einlassöffnung umgibt. Die Fördereinheit dient zum Fördern von Kraftstoff aus dem Kraftstoffbehälter zu einer Brennkraftmaschine eines Kraftfahrzeugs.

Es ist bekannt, derartige Fördereinheiten in Kraftstoffbehältern einzusetzen. Im Kraftstoff enthaltene Verunreinigungen können in die Kraftstoffpumpe gelangen und diese beschädigen. Um die Kraftstoffpumpe vor diesen Verunreinigungen zu schützen, wird der von der Kraftstoffpumpe angesaugte Kraftstoff gefiltert. Dazu ist der Kraftstoffpumpe ein Grobfilter vorgeschaltet, um die Partikel, die zu einer Beschädigung der Kraftstoffpumpe führen könnten, vom Ansaugbereich der Kraftstoffpumpe fern zu halten.

Neben verschiedenen Filterbauformen, die zusätzlich als separate Teile am Schwalltopf montiert werden, ist es bekannt, am Boden des Schwalltopfes einen Filterkranz anzuordnen. Der Filterkranz wird durch am Boden des Schwalltopfes vorgesehene Anformungen gebildet (WO 96/41727). Diese Anformungen sind zueinander mit einem Abstand angeordnet und dienen gleichzeitig als Aufstandsfläche für den Schwalltopf. Steht der Schwalltopf auf dem Boden des Kraftstoffbehälters, bilden die Anformungen einen Filter mit axial verlaufenden Spalten, der radial angeströmt wird. Die Einlassöffnung, durch die der vorgefilterte Kraftstoff in den Schwalltopf gelangt, befindet sich innerhalb dieses Kranzes von Anformungen. Die Breite der axial verlaufenden Spalte ist dabei ein Maß für den Filtergrad des Spaltfilters. Der Nachteil dieser Vorrichtung besteht darin, dass sich durch die geringe Breite der axial verlaufenden Spalte der Durchflussquerschnitt für den zur Einlassöffnung strömenden Kraftstoff verringert. Um eine ausreichende Versorgung der Ansaugöffnung mit Kraftstoff zu gewährleisten, darf ein bestimmter Durchflussquerschnitt nicht unterschritten werden. Infolge dessen kann die Spaltbreite nicht beliebig klein gewählt werden, so dass der Filtergrad des Spaltfilters begrenzt ist.

Aus der US 6,260,543 B ist bekannt, am Boden des Schwalltopfes Verstärkungselemente anzuordnen, welche eine geringere axiale Erstreckung als die Füße besitzen, mit denen der Schwalltopf auf dem Tankboden aufsteht. Die DE 199 15 255 A offenbart einen Filter an der Unterseite eines Schwalltopfes, welcher aus einem parallel zum Schwalltopfboden angeordneten Siebgewebe besteht, wobei Abstandshalter eine Beruhrung von Gewebe und Boden verhindern.

Der vorliegenden Erfindung liegt daher die Aufgabe zugrunde, eine Fördereinheit mit einem Filter zu schaffen, der sowohl ausreichend Kraftstoff für die Ansaugöffnung bereitstellt als auch einen hohen Filtergrad besitzt.

Erfindungsgemäß wird die Aufgabe dadurch gelöst, dass senkrecht zu den Spalten und senkrecht zur Durchströmrichtung mindestens ein Bereich zum Durchströmen angeordnet ist, und dass der mindestens eine Bereich mindestens zwei benachbarte Spalte in axialer Erstreckung verbindet, dass die Bereiche zum Durchströmen durch mindestens ein, vorzugsweise drei, am Boden des Schwalltopfes angeordnete Aufstandselemente mit einer größeren axialen Länge als die Formelemente gebildet sind, und dass die Bereiche durch Formelemente mit unterschiedlichen axialen Längen gebildet sind.

Durch die Anordnung weiterer Bereiche zum Durchströmen werden weitere Flächen für das Anströmen des Filters erschlossen. Die Vergrößerung der anströmbaren Fläche erlaubt entweder einen größeren Durchströmquerschnitt des Filters oder bei gleich bleibendem Durchströmquerschnitt eine Verkleinerung der Spalte und der dazu senkrecht angeordneten Bereiche. Die Verkleinerung der Spalte und Bereiche hat den Vorteil, dass kleinere Partikel als bisher zurückgehalten werden, was zu einer Erhöhung des Filtergrades führt.

Die Bereiche lassen sich somit mit geringem Aufwand und somit kostengünstig herstellen, wenn der Schwalltopf mit den Aufstandselementen auf dem Tankboden aufsitzt. Die Differenz der axialen Länge der Aufstandselemente und der Formelemente bestimmt den Abstand der Formelemente zum Tankboden, woraus sich die Bereiche zum Durchströmen ergeben.

Sofern die Bereiche durch Formelemente mit unterschiedlichen axialen Längen gebildet sind, ist es ausreichend, mindestens ein, vorzugsweise drei, Formelemente mit einer größeren axialen Länge auszubilden. Bei sehr vielen Formelementen können auch 5 % bis 50 % der Formelemente eine größere axiale Länge aufweisen. Diese Formelemente sitzen auf dem Tankboden auf, während die anderen Formelemente in einem Abstand zum Tankboden angeordnet sind, so dass sich zwischen den Stirnflächen der axial kürzeren Formelemente und dem Tankboden die Bereiche zum Durchströmen ausbilden.

Eine Erhöhung des Filtergrades lässt sich in einfacher Weise durch die Anordnung der Formelemente bezogen auf die Durchströmrichtung in mehreren hintereinander liegenden Reihen erzielen. Eine in Durchströmrichtung versetzte Anordnung der Formelemente in aufeinander folgenden Reihen bewirkt eine Labyrinthbildung, wodurch sich der Filtergrad ebenfalls verbessern lässt.

Ein selektiver Filter wird durch die Anordnung von Formelemente gleicher axialer Länge in einer Reihe ereicht. Dabei ist es vorteilhaft, wenn die Formelemente der radial äußeren Reihe eine geringere axiale Länge als die Formelemente der radial inneren Reihen besitzen.

In einer weiteren Ausgestaltung lässt sich der Filtergrad dadurch beeinflussen, dass die zwischen den Formelementen befindlichen Spalte in ihrer Länge und Breite unterschiedlich ausgebildet sind.

Eine einfache Gestaltung der Formelemente ermöglicht die Anordnung in Segmenten am Boden des Schwalltopfes. Da die Gestaltung der Formelemente den Filtergrad bestimmt, besteht ein weiterer Vorteil darin, dass die Fördereinheit allein durch gezielte Auswahl geeigneter Segmente hinsichtlich des Filtergrades an die entsprechenden Einsatzbedingungen angepasst werden kann. Insbesondere bei Fördereinheiten mit im Spritzgussverfahren hergestellten Schwalltöpfen erlaubt diese Ausgestaltung das Austauschen der Segmente, während der Schwalltopf unverändert beibehalten werden kann. Das Austauschen der Segmente lässt sich beispielsweise durch entsprechende Einsätze in den Spritzgießwerkzeugen realisieren.

In einer Weiterbildung der Erfindung wird das Anpassen an verschiedene Einsatzbedingungen erleichtert, wenn die Segmente lösbar mit dem Schwalltopf verbunden sind, vorzugsweise mittels Rast- oder Steckverbindungen. Eine lösbare Verbindung der Segmente am Schwalltopf erlaubt zudem ein Auswechseln der Segmente, insbesondere bei Verschleiß oder Zusetzen des Filters.

Eine Schwächung des Filtergrades wird vermieden, wenn der Abstand zweiter benachbarter Segmente nicht größer als der Abstand der Formelemente untereinander ist.

Entsprechend der Anordnung der Formelemente in mehreren Reihen bezogen auf die Durchströmrichtung, können auf einem Segment die Formelemente in einer oder mehreren Reihen auf jeweils einem Segment oder auf mehrere Segmenten angeordnet sein, wobei die Segmente ebenfalls in Durchströmrichtung in mehreren Reihen angeordnet sind.

Aufgrund des verbesserten Filtergrades muss der Filter nicht mehr ausschließlich am radial äußeren Ende des Schwalltopfbodens angeordnet sein. So erlaubt die Erfindung die Anordnung der Formelemente unmittelbar im Bereich der Einlassöffnung.

Neben einer kreisförmigen Ausbildung kann der Filter auch sternförmig oder als Polygon ausgebildet sein.

An mehreren Ausführungsbeispielen wird die Erfindung näher beschrieben. Es zeigen:
- Fig. 1: einen Kraftstoffbehälter mit einer Fördereinheit,
- Fig. 2: eine perspektivische Darstellung des Schwalltopfes der Fördereinheit nach Figur 1,
- Fig. 3: eine zweite Ausführungsform eines Schwalltopfes in einer vergrößerten Darstellung.

Der in Figur dargestellte Kraftstoffbehälter 1 enthält eine Fördereinheit 2. Die Fördereinheit 2 wird eine Öffnung 3 des Kraftstoffbehälters 1 eingesetzt, wobei ein Flansch 4 die Öffnung 3 im Kraftstoffbehälter 1 verschließt. Die Fördereinheit 2 umfasst einen Schwalltopf 5 zur Aufnahme von Kraftstoff und eine darin angeordnete Kraftstoffpumpe 6, die den Kraftstoff zu einer nicht dargestellten Brennkraftmaschine des Kraftfahrzeugs fördert. Darüber hinaus ist es denkbar, den Schwalltopf 5 auch in einer Ansaugeinheit, bei der die Kraftstoffpumpe außerhalb des Schwalltopfes angeordnet ist, zu verwenden.

Am Boden 7 des Schwalltopfes 5 sind Aufstandselemente 8 angeformt, mit denen der Schalltopf 5 auf dem Tankboden 9 aufsitzt. Ebenfalls am Boden 7 des Schwalltopfes 5 ausgebildete Formelemente 10 sind derart in Abständen zueinander angeordnet, dass zwei benachbarte Formelemente 10 jeweils einen Spalt 11 einschließen. Eine geringere axiale Erstreckung der Formelemente 10 gegenüber den Aufstandselementen 8 bewirkt die Bildung von Bereichen 12 zwischen den Formelementen 10 und dem Tankboden 9, so dass Kraftstoff durch die Spalte 11 und die Bereiche 12 strömen kann. Die Spalte 11 und die Bereiche 12 sind dabei so klein gewählt, dass im Kraftstoff enthaltene Partikel durch die Formelemente 10 zurückgehalten werden.

Figur 2 zeigt die Draufsicht auf den Boden 7 des Schwalltopfes 5 aus Figur 1. Der Boden 7 besitzt eine Einlassöffnung 13, durch die Kraftstoff aus dem Kraftstoffbehälter 1 in den Schwalltopf 5 gelangt. Die Einlassöffnung 13 ist mit Abstandshaltern 14 versehen, welche die gleiche axiale Länge wie die Aufstandselemente 8 besitzen. Die Einlassöffnung 13 ist von Formelementen 10 umgeben, welche einteilig am Boden 7 des Schwalltopfes 5 angeformt sind. Aufgrund des Abstandes der Formelemente 10 untereinander sind zwischen diesen axiale verlaufende Spalte 11 ausgebildet. Die geringere axiale Erstreckung der Formelemente 10 gegenüber den Aufstandselementen 8 bewirkt zudem die Ausbildung von Bereichen 12 zwischen den Stirnflächen 16 der Formelemente 10 und dem Tankboden 9, wobei je ein Bereich 12 jeweils zwei der axial verlaufenden Spalte 11 verbindet. Der im Tank 1 befindliche Kraftstoff kann so durch die Spalte 11 und die Bereiche 12 zur Einlassöffnung 13 gelangen. Im Kraftstoff enthaltene Partikel werden von den Formelementen 10 von der Einlassöffnung 13 ferngehalten. Durch entsprechende Gestaltung der axialen Erstreckung der Formelemente 10 und der Aufstandselemente 8 lässt sich die axiale Höhe der Bereiche 12 und damit der Filtergrad gezielt einstellen. Zur Erhöhung des Filtergrades sind die Formelemente 8 in Durchströmrichtung hintereinander in zwei Reihen angeordnet, wobei auf einen Spalt 11 in der radial äußeren Reihe ein Formelement 8 in der radial inneren Reihe folgt und umgekehrt.

Figur 3 zeigt eine vergrößerte Darstellung der Einlassöffnung 13 im Boden 7 des Schwalltopfes 5. Die Formelemente 10 sind in vier Segmenten 15 um die Einlassöffnung 13 angeordnet. Die Segmente 15 können sowohl einstückig als auch lösbar mittels einer Rast- und Steckverbindung mit dem Schwalltopf 5 verbunden werden. Um die Filterwirkung nicht herabzusetzen, entsprechen die Abstände 16 der Segmente 15 im Wesentlichen den Breiten der Spalte 11.

Im Gegensatz zu Figur 2 sind die Formelemente 10 gemäß Figur 3 asymmetrisch angeordnet. Die zwischen zwei Formelementen 10 ausgebildeten Spalte 11a, 11b variieren in ihrer Länge und Breite. Die Formelemente 10 besitzen eine geringere axiale Erstreckung x als die Aufstandselemente 8 (y), die auf dem nicht dargestellten Tankboden aufsitzen. Aufgrund dieser Differenz in axialer Erstreckung bilden sich zwischen dem Tankboden 9 und den Stirnflächen 16 der Formelemente 10 Bereiche 12, durch die ebenso wie durch die Spalte 11 Kraftstoff zu der Einlassöffnung 13 strömt.

## Patentansprüche

1. Fördereinheit (2) mit einem Schwalltopf (5), einer darin angeordneten Kraftstoffpumpe (6) und einem am Boden (7) des Schwalltopfes (5) angeordneten radial angeströmten Filter, welcher von axial vom Boden (7) des Schwalltopfes (5) abstehenden Formelementen (10) gebildet ist, so dass zwischen jeweils zwei benachbarten Formelementen (10) jeweils ein axial verlaufender Spalt (11) ausgebildet ist, und der eine im Boden (7) des Schwalltopfes (5) angeordnete Einlassöffnung (13) umgibt, **dadurch gekennzeichnet, dass** senkrecht zu den Spalten (11, 11a, 11b) und senkrecht zur Durchströmrichtung mindestens ein Bereich (12) zum Durchströmen angeordnet ist, dass der mindestens eine Bereich (12) mindestens zwei benachbarte Spalte (11, 11a, 11b) in axialer Erstreckung verbindet, dass die Bereiche (12) zum Durchströmen durch mindestens eins, vorzugsweise drei, am Boden (7) des Schwalltopfes (5) angeordnete Aufstandselemente (8) mit einer größeren axialen Länge als die Formelemente (10) gebildet sind, und dass die Bereiche (12) zum Durchströmen durch Formelemente (10) mit unterschiedlichen axialen Längen gebildet sind.

2. Fördereinheit nach Anspruch 1, **dadurch gekennzeichnet, dass** die Formelemente (8) in Durchströmrichtung in mehreren hintereinander liegenden Reihen angeordnet sind.

3. Fördereinheit nach Anspruch 1, **dadurch gekennzeichnet, dass** die Formelemente (10) gleicher axialer Länge in einer Reihe angeordnet sind.

4. Fördereinheit nach zumindest einem der vorhergehenden Anspruche, **dadurch gekennzeichnet, dass** die Formelemente (10) der radial äußeren Reihe eine geringere axiale Länge als die Formelemente (8) der radial inneren Reihen besitzen.

5. Fördereinheit nach einem der vorhergehenden Ansprüche, **dadurch gekennzeichnet, dass** die axial verlaufenden Spalten (11, 11a, 11b) zwischen den Formelementen (10) unterschiedliche Längen und Breiten besitzen.

6. Fördereinheit nach einem der vorhergehenden Ansprüche, **dadurch gekennzeichnet, dass** die Formelemente (10) in Segmenten (15) am Boden (7) des Schwalltopfes (5) angeordnet sind.

7. Fördereinheit nach Anspruch 6, **dadurch gekennzeichnet, dass** die Segmente (15) lösbar am Boden (7) des Schwalltopfes (5) angeordnet sind.

8. Fördereinheit nach Anspruch 7, **dadurch gekennzeichnet, dass** die Segmente (15) einteilig am Schwalltopf (5) angeformt sind.

9. Fördereinheit nach einem der Ansprüche 6 bis 8, **dadurch gekennzeichnet, dass** der Abstand zweiter benachbarter Segmente (15) nicht größer als der Abstand der Formelemente (10) untereinander ist.

10. Fördereinheit nach einem der Ansprüche 6 bis 9, **dadurch gekennzeichnet, dass** die Segmente (15) in Durchströmrichtung in mehreren Reihen angeordnet sind.

11. Fördereinheit nach einem der vorhergehenden Ansprüche, **dadurch gekennzeichnet, dass** die Formelemente (10) kreisförmig angeordnet sind.

12. Fördereinheit nach einem der vorhergehenden Ansprüche 1-11, **dadurch gekennzeichnet, dass** die Formelemente (10) in Form eines Polygons angeordnet sind.

## Claims

1. Delivery unit (2), with a baffle (5), with a fuel pump (6) arranged therein and with a radial-onflow filter which is arranged on the bottom (7) of the baffle (5) and which is formed by shaped elements (10) projecting axially from the bottom (7) of the baffle (5), so that an axially running gap (11) is formed in each case between two adjacent shaped elements (10) in each case, and which surrounds an inlet port (13) arranged in the bottom (7) of the baffle (5), **characterized in that** at least one region (12) for throughflow is arranged perpendicularly to the gaps (11, 11a, 11b) and perpendicularly to the throughflow direction, **in that** the at least one region (12) connects at least two adjacent gaps (11, 11a, 11b) in axial extent, **in that** the regions (12) for throughflow are formed by at least one, preferably three, standing elements (8) arranged on the bottom (7) of the baffle (5) and having a greater axial length than the shaped elements (10), and **in that** the regions (12) for throughflow are formed by shaped elements (10) with different axial lengths.

2. Delivery unit according to Claim 1, **characterized in that** the shaped elements (8) are arranged in a plurality of rows lying one behind the other in the throughflow direction.

3. Delivery unit according to Claim 1, **characterized in that** the shaped elements (10) of equal axial length are arranged in a row.

4. Delivery unit according to at least one of the preceding claims, **characterized in that** the shaped elements (10) of the radially outer row possess a smaller axial length than the shaped elements (8) of the radially inner rows.

5. Delivery unit according to one of the preceding claims, **characterized in that** the axially running gaps (11, 11a, lib) between the shaped elements (10) possess different lengths and widths.

6. Delivery unit according to one of the preceding claims, **characterized in that** the shaped elements (10) are arranged in segments (15) on the bottom (7) of the baffle (5).

7. Delivery unit according to Claim 6, **characterized in that** the segments ( 15 ) are arranged releasably on the bottom (7) of the baffle (5).

8. Delivery unit according to Claim 7, **characterized in that** the segments (15) are shaped in one piece on the baffle (5).

9. Delivery unit according to one of Claims 6 to 8, **characterized in that** the distance between two adjacent segments (15) is no greater than the distance of the shaped elements (10) from one another.

10. Delivery unit according to one of Claims 6 to 9, **characterized in that** the segments (15) are arranged in a plurality of rows in the throughflow direction.

11. Delivery unit according to one of the preceding claims, **characterized in that** the shaped elements (10) are arranged circularly.

12. Delivery unit according to one of the preceding Claims 1-11, **characterized in that** the shaped elements (10) are arranged in the form of a polygon.

## Revendications

1. Unité (2) d'acheminement, comprenant une boîte (5) de turbulence, une pompe (6) à carburant qui y est disposée et un filtre, qui est disposé sur le fond (7) de la boîte (5) de turbulence, dont l'afflux est radial et qui est formée d'éléments (10) de forme en saillie axialement du fond (7) de la boîte (5) de turbulence, de manière à former respectivement un intervalle (11) s'étendant axialement entre respectivement deux éléments (10) de forme voisins, et qui entoure une ouverture (13) d'admission, disposée dans le fond (7) de la boîte (5) de turbulence, **caractérisée en ce qu'**au moins une zone (12) de passage est disposée perpendiculairement aux intervalles (11, 11a, 11b) et perpendiculairement à la direction de passage, **en ce que** la au moins une zone (12) met en communication dans l'étendue axiale au moins deux intervalles (11, 11a, 11b) voisins, **en ce que** les zones (12) sont formées pour le passage par au moins un, de préférence trois, éléments (B) de soulèvement disposés sur le fond (7) de la boîte (5) de turbulence et ayant une longueur axiale plus grande que les éléments (10) de forme et **en ce que** les zones (12), sont formées pour le passage par des éléments (10) de forme ayant des longueurs axiales différentes.

2. Unité d'acheminement suivant la revendication 1, **caractérisée en ce que** les éléments (8) de forme sont disposés en plusieurs rangées les unes derrière les autres dans la direction du courant.

3. Unité d'acheminement suivant la revendication 1, **caractérisée en ce que** les éléments (10) de forme, de même longueur axiale, sont disposés en une rangée.

4. Unité d'acheminement suivant au moins l'une des revendications précédentes, **caractérisée en ce que** les éléments (10) de forme, de la rangée extérieure radialement, ont une longueur axiale plus petite que les éléments (8) de forme des rangées intérieures radialement.

5. Unité d'acheminement suivant l'une des revendications précédentes, **caractérisée en ce que** les intervalles (11, 11a, 11b) s'étendant axialement, entre les éléments (10) de forme, ont des longueurs et des largeurs différentes.

6. Unité d'acheminement suivant l'une des revendications précédentes, **caractérisée en ce que** les éléments (10) de forme sont disposés en segments (15) sur le fond (7) de la boîte (5) de turbulence.

7. Unité d'acheminement suivant la revendication 6, **caractérisée en ce que** les segments (15) sont disposés de manière amovible sur le fond (7) de la boîte (5) de turbulence.

8. Unité d'acheminement suivant la revendication 7, **caractérisée en ce que** les segments (15) sont formés d'une seule pièce sur la boîte (5) de turbulence.

9. Unité d'acheminement suivant l'une des revendication 6 à 8, **caractérisée en ce que** la distance entre deux segments (15) voisins n'est pas plus grande que la distance entre les éléments (10) de forme entre eux.

10. Unité d'acheminement suivant l'une des revendications 6 à 9, **caractérisée en ce que** les segments (15) sont disposés en plusieurs rangées dans la direction de passage.

11. Unité d'acheminement suivant l'une des revendications précédentes, **caractérisée en ce que** les éléments (10) de forme sont disposés circulairement.

12. Unité d'acheminement suivant l'une des revendications précédentes 1 à 11, **caractérisée en ce que** les éléments (10) de forme sont disposés sous la forme d'un polygone.
